# EUROPÄISCHE PATENTSCHRIFT

(11) **EP 0 989 255 B1**
(45) Veröffentlichungstag und Bekanntmachung des Hinweises auf die Patenterteilung: **28.04.2004**
(21) Anmeldenummer: 99117331.1
(22) Anmeldetag: 03.09.1999
(51) Int. Cl.: E04H 4/16

(54) **Schwimmbadreinrgungsgerät**
Cleaning apparatus for swimming-pool
Appareil de nettoyage pour piscine

(30) Priorität: 23.09.1998 CH 193998
(43) Veröffentlichungstag der Anmeldung: 29.03.2000
(73) Patentinhaber: 3S SYSTEMTECHNIK AG, CH-5236 Remigen (CH)
(72) Erfinder: Sommer, Hans-Rudolf, 5107 Schinznach-Dorf (CH)
(74) Vertreter: EGLI-EUROPEAN PATENT ATTORNEYS

(56) Entgegenhaltungen:
- WO-A-87/00883
- WO-A-90/09498
- DE-A- 3 110 203
- FR-A- 2 729 995
- US-A- 4 168 557
- US-A- 5 337 434

## Beschreibung

Die Erfindung betrifft, gemäss dem Oberbegriff des unabhängigen Anspruchs 1, ein Reinigungsgerät, insbesondere zur Reinigung von Schwimmbecken, mit einem Gehäuse und mit zumindest einer, an der Basis des Gehäuses angeordneten Ansaugöffnung, durch welche mittels einer Pumpe eine zu reinigende Flüssigkeit in einen vom Gehäuse zumindest teilweise umschlossenen Innenraum, durch einen in diesem Innenraum anordenbaren Filter - zur Abtrennung eines schmutzexponierten Teils von einem sauberen Teil des Innenraumes - und über eine Auslassöffnung förderbar ist.

Zum Reinigen von grossen Flüssigkeitsbehältern, insbesondere von mit Wasser gefüllten Schwimmbecken, ist es bekannt, Reinigungsgeräte einzusetzen, mit denen die Reinigung des Beckenbodens und gegebenenfalls der Beckenwände durchgeführt werden kann. Dabei erfolgt die Gerätebedienung, sofern eine solche überhaupt erforderlich ist, vorteilhafterweise von ausserhalb des Wasserbeckens. Bekannt sind auch Reinigungsgeräte, die selbstfahrend ausgebildet sind und entweder von einer Bedienungsperson gesteuert werden (z.B. wie in EP-A- 0 314 259), sich zufällig so bewegen, dass im Wesentlichen der ganze Boden des Schwimmbeckens abgefahren wird (z.B. wie in US 4,168,557). Diese Reinigungsgeräte weisen zur Fortbewegung unter Wasser Räder auf, welche über einen Elektromotor angetrieben werden. Es ist zudem bekannt, den durch eine externe Pumpe verursachten Wasserstrom auch zum Antreiben des Reinigungsgerätes zu benutzen (z.B. wie in EP-A- 0 468 876). Auch kann das Reinigungsgerät mit Sensoren ausgerüstet sein, welche durch den erfolgten mechanischen Kontakt mit einer Beckenwand, eine Richtungsänderung des Reinigungsgerätes bewirken, so dass eine automatische und vollständige Reinigung des Beckenbodens erreicht wird (z.B. wie in EP-A- 0 483 470 des gleichen Patentanmelders).

Neben der Effizienz eines Reinigungsgerätes ist die Servicefreundlichkeit und insbesondere die einfache Reinigung bzw. Austauschbarkeit des Filters von grossem Interesse. So muss z.B. im Falle der in EP-A- 0 314 259 und US 4,168,557 beschriebenen Geräte - zum Herausnehmen des Filtersackes der Boden des Gerätes entfernt werden. Für das Entfernen des Bodens muss das Reinigungsgerät zur Seite geneigt oder gekippt werden, dabei besteht immer auch die Gefahr einer Beschädigung der zum Gerät führenden Steuer- bzw. Elektrokabel.

Im Falle von EP-A- 0 468 876 sind einerseits keine Elektrokabel vorhanden; der Grund dafür ist der spezielle Antrieb, auf den schon hingewiesen wurde. Andrerseits wird das seitliche Herausziehen eines Gehäuseteils beschrieben, mit dem der Filter verbunden ist. Zur Reinigung ist dieser Gehäuseteil auf zwei Seiten offen ausgebildet; dies bedeutet aber, dass - im Gegensatz zu den zwei vorbeschriebenen Reinigungsgeräten (EP-A- 0 314 259 und US 4,168,557) - ein Teil des Gerätes innere Oberflächen aufweist, welche schmutzexponiert sind und auch gereinigt werden müssen. Für die Reinigung und insbesondere zur Sichtkontrolle dieser inneren Oberflächen ist aber wiederum eine Neigung des Gerätes zur Seite notwendig.

Das als Pumpe wirkende Wirbelrad in EP-A- 0 483 470 ist - im Gegensatz zu allen anderen zitierten Geräten - schmutzexponiert und muss von Zeit zu Zeit gereinigt werden, was ebenfalls als Nachteil angesehen werden kann.

In der WO-A-90/09498 wird ein Schwimbadreinigungsgerät vorgeschlagen, welches die oben diskutierten Nachteilen im besonderen Masse aufweist. Dort wird unter einem Reinigungsbehälter, aus dem nach aussen hin das Schmutzwasser gefiltert wird, im Schmutzwasserbereich ein Pumpenmittel zur Verfügung gestellt. Ein Austausch des Filters ist schwierig und die Zugänglichkeit zum Motor - zum Zwecke der Reinigung oder Wartung - erscheint nur in gekipptem Zustand möglich. Ein Gerät diesen Typs, der auch durch den Oberbegriff von Anspruch 1 dargestellt ist, gilt es also z.B. zu verbessern.

In der WO-A-87/00883 wird ein Schwimmbadreinigungsgerät vorgeschlagen, welches zwar schon einen untenliegenden Filterbereich mit einem von aussen durchströmten Filter aufweist und bei dem zudem der Pumpenbereich im nicht exponierten Teil angeordnet ist, die Zugänglichkeit ist aber wiederum stark erschwert, in diesem Fall durch die Anordnung der Pumpe, die nicht im Innenbereich liegt. Die Zugänglichkeit ist dadurch noch weiter erschwert und auch hier ist kein Hinweis vorhanden, wie ein Kippen des Geräts zum Zwecke der Reinigung oder Wartung vermieden werden soll.

In der US-A-5 337 434 wird ein Schwimmbadreinigungsgerät vorgeschlagen, welches einen wiederum schwer zugänglichen Filter und eine Pumpeinrichtung im nicht exponierten Teil aufweist, wodurch abermals die Zugänglichkeit noch weiter erschwert wird.

Die Aufgabe der vorliegenden Erfindung liegt darin, ein Reinigungsgerät, insbesondere zur Reinigung von Schwimmbecken, vorzuschlagen, bei welchem der Filter ausgetauscht bzw. alle schmutzexponierten Teile der Reinigungseinheit gereinigt werden können, ohne dass das Gerät angehoben oder gekippt zu werden braucht und bei welchem keine Pumpenteile mit verschmutzter Flüssigkeit in Berührung kommen.

Gelöst wird diese Aufgabe, indem ein Reinigungsgerät, insbesondere zur Reinigung von Schwimmbecken, gemäss den Merkmalen des unabhängigen Anspruchs 1 vorgeschlagen wird. Dieses Reinigungsgerät umfasst ein Gehäuse und zumindest eine, an der Basis des Gehäuses angeordnete Ansaugöffnung, durch welche mittels einer Pumpe eine zu reinigende Flüssigkeit in einen vom Gehäuse zumindest teilweise umschlossenen Innenraum, durch einen in diesem Innenraum anordenbaren Filter - zur Abtrennung eines schmutzexponierten Teils von einem sauberen Teil des Innenraumes - und über eine Auslassöffnung förderbar ist und welches dadurch gekennzeichnet ist, dass der Filter einer Bodenoberfläche des Innenraums und einer Unterseite einer über dem Innenraum anordenbaren Abdeckung dichtend anliegt und die Pumpe über eine Achse mit einem Elektromotor wirkverbunden und zusammen mit diesem vertikal im Innenraum angeordnet ist. Bevorzugte Weiterbildungen des erfindungsgemässen Reinigungsgerätes ergeben sich aus den abhängigen Ansprüchen.

Die Erfindung, wie sie in den Ansprüchen gekennzeichnet ist, wird im Folgenden anhand von schematischen Zeichnungen dargestellt. Diese Figuren sind lediglich als Illustration der Erfindung zu verstehen und sollen den Schutzbereich keinesfalls einschränken. Es zeigen:
- Fig. 1: einen Vertikalschnitt durch ein erfindungsgemässes Reinigungsgerät, gemäss seiner Ausführungsform;
- Fig. 2: einen Grundriss entsprechend Fig. 1.
- Fig. 3: einen vergrösserten Vertikalschnitt durch eine Ansaugöffnung, wobei in
- Fig. 3A: eine Kombination Einsatzblech mit Einsatzmembrane; und in
- Fig. 3B: eine Kombination Einsatzkübel mit Einsatzmembrane gezeigt ist.

Figur 1 zeigt einen Vertikalschnitt durch ein erfindungsgemässes Reinigungsgerät. Das Reinigungsgerät weist ein Gehäuse 1 mit einer Basis 2 auf, an der zumindest eine Ansaugöffnung 3 angeordnet ist. Die zu befördernde Flüssigkeit wird durch eine Pumpe 4, welche ausserhalb des Gehäuses 1 im Schwimmbecken oder auch ausserhalb desselben angeordnet ist, angesaugt. Diese Flüssigkeit, welche in der Folge der Einfachheit halber als Wasser bezeichnet wird, enthält je nach Verschmutzungsgrad des Schwimmbeckens anorganisches Material wie Staub, Sand, Steine und dergleichen sowie oft auch biologisches Material wie Pflanzen-, Tierreste und Algen oder andere Kleinlebewesen. Das Wasser tritt durch die Ansaugöffnung bzw. die Ansaugöffnungen 3 in einen Innenraum 5, welcher zumindest teilweise vom Gehäuse 1 umgeben ist, ein und wird durch einen Filter 6, der in diesem Innenraum angeordnet ist, gesogen. Bevor das Wasser durch den Filter 6 tritt, wird es als Schmutzwasser, darnach als Filterwasser bezeichnet. Das Filterwasser tritt durch zumindest eine Auslassöffnung 7, welche vorzugsweise innerhalb einer Abdeckung 10 und im Wesentlichen zentrisch über dem Innenraum angeordnet ist, aus dem Innenraum des Gehäuses 1 aus. Diese Abdeckung 10 verschliesst somit zumindest einen Teil des Innenraums 5. Der Filter 6 ist vorzugsweise als Lamellenfilter und eine zylindrische Form aufweisend ausgebildet und berührt einerseits die Oberfläche 8 des Innenraumbodens und andrerseits die Unterseite 9 der Innenraumabdeckung 10. Diese Berührung ist dergestalt, dass praktisch kein Wasser vom schmutzexponierten Teil 5' des Innenraumes 5 in den sauberen Teil 5'' desselben gelangen kann. Um diese Berührung und damit die Dichtung zu verbessern, kann je ein Dichtelement, z.B. in Form von Dichtlippen, an den Berührungsflächen des Filters 6 mit den entsprechenden Oberflächen 8, 9 oder auch an den vom Filter berührten Bereichen der Oberflächen 8, 9 vorgesehen sein. Die Pumpe 4' ist innerhalb des Gehäuses 1 und zwar im sauberen Teil 5'' des Innenraums 5 angeordnet. Die Pumpe 4' ist über eine Achse 12 mit einem Elektromotor 13, der nahe der Bodenoberfläche 8 des Innenraumes 5 angeordnet ist, wirkverbunden und zusammen mit diesem vertikal im Innenraum 5 angeordnet. Der Elektromotor 13 und die Pumpe 4' sind koaxial zum und innerhalb des eine zylindrische Form aufweisenden Filters 6 angeordnet. Die Auslassöffnungen 7 sind in im Wesentlichen vertikaler Richtung über der Pumpe 4' angeordnet. Wird das Gerät in ein zumindest teilweise mit Wasser gefülltes Schwimmbad gesetzt und die Pumpe 4' in Betrieb genommen, so entsteht im sauberen Teil 5" des Innenraums 5 ein Unterdruck. Dieser Unterdruck bewirkt eine Strömung im Innenraum des Gerätes, welche schematisch durch die beiden Pfeile 25 dargestellt ist. Innerhalb des vom Filter 6 begrenzten, sauberen Teils 5'' des Innenraums 5 können - zum Verstärken bzw. zur Beschleunigung der Wasserströmung bzw. zu deren Umlenkung - zusätzlich Strömungsleiter 24 angeordnet sein.

Das Schmutzwasser tritt durch die Ansaugöffnung bzw. die Ansaugöffnungen 3 in den schmutzexponierten Teil 5' des Innenraum 5, welcher zumindest teilweise vom Gehäuse 1 umgeben ist, ein und wird durch einen Filter 6, der in diesem Innenraum angeordnet ist, gesogen. Das Filterwasser streicht an den Strömungsleitern 24 vorbei, wird von der Pumpe 4' bzw. von deren Propeller weiterbefördert und tritt durch zumindest eine Auslassöffnung 7, welche vorzugsweise innerhalb einer Abdeckung 10 und im Wesentlichen zentrisch über dem Innenraum angeordnet ist, aus dem Innenraum 5 des Gehäuses 1 aus. Diese Abdeckung 10 verschliesst somit zumindest einen Teil des Innenraums 5. Der Filter 6 ist vorzugsweise als Lamellenfilter entsprechend der ersten Ausführungsform ausgebildet und angeordnet. Im Unterschied zur ersten Ausführungsform sind in dieser zweiten Ausführungsform einer oder mehrere Motoren (vgl. Fig. 2) vorgesehen, welche zum Antrieb der Laufräder 15 bzw. deren Achsen 16, 16' dienen. Vorzugsweise ist zumindest ein Motor 14, 14' zum Antreiben der Laufräder 15 für die Fortbewegung des Reinigungsgerätes vorgesehen, wobei je zwei Laufräder 15 an einer Achse 16, 16' angeordnet sind und jeder Achse 15, 15' ein eigener Motor 2, 2' zugeordnet ist. Eine Steuerung 22 ist vorzugsweise ausserhalb des Reinigungsgerätes angeordnet und mit dem Reinigungsgerät über eine Steuerleitung 23 verbunden, so dass z.B. eine sich ausserhalb des Schwimmbeckens befindende Bedienungsperson oder auch eine Automatik, welche an einen Computer angeschlossen sein kann oder selbst eingebaute Intelligenz aufweist, das Reinigungsgerät steuern kann. Im Falle von eingebauter Intelligenz kann aber auch vorgesehen sein, dass sich die Steuerung innerhalb des Gehäuses befindet und dass die örtlichen Gegebenheiten in einem elektronischen Speicher wie z.B. einer sogenannten Smart Card" gespeichert und dieser Speicher Teil der Steuerung oder in diese einsetzbar ist; in diesem Fall ist die Anordnung von Energiespeichern, wie Batterien und dergleichen im Gehäuse von Vorteil. Auf diese Weise ist das Reinigungsgerät vollständig autonom und kann zur selbständigen Reinigung eines Flüssigkeitsbehälters, insbesondere eines Schwimmbeckens, eingesetzt werden.

Zur intensiveren Reinigung des Untergrundes, der sowohl den Boden als auch die Wände eines Schwimmbeckens umfassen kann, werden in allen drei beschriebenen Ausführungsformen wahlweise an sich bekannte Bürsten 26 und/oder Bürstenrollen 20 eingesetzt. Diese Bürsten oder Bürstenrollen können sowohl längsseits als auch querseits im Bereich der Basis 2 des Gehäuses oder im Bereich des Randes des Gehäuses inner- oder auch - abweichend von der Darstellung in Fig. 1 ausserhalb des Gehäuses angeordnet sein.

Figur 3A zeigt einen vergrösserten Vertikalschnitt durch eine Ansaugöffnung, wobei eine Kombination Einsatzblech 18 mit Einsatzmembrane 17 gezeigt ist. Das Einsatzblech liegt direkt auf der Bodenoberfläche 8 des Innenraums 5, bzw. dessen schmutzexponiertem Teil 5' auf und deckt diesen Teil der Bodenoberfläche 8 des Innenraums im Wesentlichen ab. Wahlweise vorgesehene Dichtungselemente (nicht dargestellt) zwischen Bodenoberfläche 8 und Einsatzblech 18 können zusätzlich verhindern, dass Schmutzwasser von den Ansaugöffnungen 3 direkt in den sauberen Teil 5'' des Innenraums eindringen kann. Auf dem Einsatzblech 18 liegt eine Einsatzmembrane 17, welche die Ansauglöcher 3 abdeckt. Wenn - durch Betrieb einer Pumpe 4, 4' im Innenraum 5 ein Unterdruck entsteht, wird die elastisch deformierbare Membrane, welche beispielsweise aus Gummi hergestellt ist, im Bereich der Ansaugöffnungen 3 nach oben gebogen. Damit sind die Ansaugöffnungen offen. Sobald der Unterdruck wegfällt, weil z.B. die Pumpe 4, 4' abgestellt wurde, legt sich die Einsatzmembrane 17 sofort wieder auf die Ansaugöffnungen 3 und verschliesst diese; die Einsatzmembrane wirkt somit wie ein Einwegventil bzw. Rückschlagventil, welches wohl Schmutzwasser in den Innenraum einströmen lässt, das Ausströmen desselben hingegen verhindert. Dadurch wird erreicht, dass eine erhebliche Menge Schmutz, z.B. beim Abstellen der Pumpe, unkontrolliert das Reinigungsgerät verlässt und damit das Schwimmbad oder dessen Umgebung verunreinigt. Damit aber das Wasser, welches sich nach dem Abstellen der Pumpe 4, 4' im Reinigungsgerät befindet, kontrolliert entfernt werden kann, sind im Bereich des sauberen Teils 5" des Innenraums eine oder mehrere Ablassöffnungen 30 vorgesehen. Umgekehrt wie bei den Ansaugöffnungen 3 befindet sich bei der oder den Ablassöffnungen 30 je ein als Klappe 31 wirkendes Membranstück, welches an der Aussenseite der Basis 2 des Gehäuses angeordnet ist. Während des Pumpenbetriebes wird dieses Membranstück 31 angesogen, so dass alle Ablassöffnungen geschlossen sind. Sobald der Unterdruck im Innenraum 5 nachlässt, werden alle Membranklappen 31 durch das Gewicht des sich im Innenraum befindenden Wassers aufgedrückt, worauf das Wasser abfliesst. Dadurch, dass die Ablassöffnungen 30 im Bodenbereich des sauberen Teils 5'' des Innenraums vorgesehen sind, verlässt nur Wasser den Innenraum, welches durch den Filter getreten und deshalb gereinigt ist; der Schmutz wird somit effektiv im schmutzexponierten Teil 5' des Innenraums zurückgehalten.

Figur 3B zeigt einen vergrösserten Vertikalschnitt durch eine Ansaugöffnung, wobei eine Kombination Einsatzblech 18 mit Einsatzkübel 19 gezeigt ist. Wie das Einsatzblech 18 in Fig. 3A liegt hier der Einsatzkübel 19 direkt auf der Bodenoberfläche 8 des Innenraums 5, bzw. dessen schmutzexponiertem Teil 5' auf und füllt den schmutzexponierten Teil des Innenraums im Wesentlichen aus. Wahlweise vorgesehene Dichtungselemente (nicht dargestellt) zwischen Bodenoberfläche 8 und Einsatzkübel 19 können zusätzlich verhindern, dass Schmutzwasser von den Ansaugöffnungen 3 direkt in den sauberen Teil 5'' des Innenraums eindringen kann. Auf dem Einsatzkübel 19 liegt eine Einsatzmembrane 17, welche die Ansauglöcher 3 abdeckt und entsprechend wie in Fig. 3A beschrieben als Einwegventil wirkt. Es können ebenfalls entsprechende Ablassöffnungen 30 mit Membranklappen 31 vorgesehen sein.

Zur gegenseitigen Stabilisation und zur Vereinfachung des Reinigens des Gerätes (siehe unten) weist das Einsatzblech 18 bzw. der Einsatzkübel 19 vorzugsweise Klemmen 32 auf, welche den eingesetzten Lamellenfilter 6 mit dem Einsatzblech bzw. dem Einsatzkübel verbinden und die Einsatzmembrane 17 zwischen Lamellenfilter und Einsatzblech bzw. Einsatzkübel fassen bzw. einklemmen.

Die Verwendung eines Lamellenfilters hat den Vorteil, dass - falls die Lamellen im Wesentlichen horizontal ausgerichtet sind - kleine Partikel, welche erfahrungsgemäss den grössten Teil des durch den Filter zurückzuhaltenden Schmutzes ausmachen, auf bzw. zwischen den Lamellen wie auf Tablaren liegen bleiben und - beim späteren Reinigen des Gerätes - zusammen mit dem Filter aus dem Innenraum gehoben werden können. Ein Lamellenfilter mit im Wesentlichen vertikal angeordneten Lamellen hat dagegen den Vorteil, dass er auf einfache Weise in eine zylindrische Form gebracht werden kann, weil die Lamellen praktisch parallel zu der Zylinderachse verlaufen und durch die Biegung an der Zylinderoberfläche einfach die Zwischenräume zwischen den Lamellen - je nach Lamellenzahl - etwas gestaucht oder gedehnt werden. Es hat sich gezeigt, dass auch bei im Wesentlich vertikal verlaufenden Lamellen der grössten Teil des durch den Filter zurückzuhaltenden Schmutzes sich in den Lamellenzwischenräumen ablagert und ebenfalls mit dem Herausheben des Filters aus dem Reinigungsgerät entfernt werden kann.

Die Reinigung des Gerätes verläuft folgendermassen:

Durch Abstellen der Pumpe 4, 4' wird das Gerät ausser Betrieb gesetzt und z.B. mittels Aushebeseil aus dem Schwimmbecken gezogen. Dabei entwässert sich der Filterraum bzw. der Innenraum 5 über die schon beschriebenen, an der Gehäusebasis 2 angeordneten Ablassöffnungen 30 im sauberen Teils 5" des Innenraums.

Der Innenraum 5 bzw. der Filterraum wird durch Entfernen der Abdeckung 10 zugänglich gemacht.

Der Lamellenfilter 6 wird im Wesentlichen vertikal nach oben aus dem Filterraum herausgezogen. Falls ein Einsatzblech 18 bzw. ein Einsatzkübel 19 verwendet wurde, können diese Einsätze zusammen mit dem Lamellenfilter herausgehoben werden.

Falls keine solchen Einsätze 18, 19 vorgesehen sind, empfiehlt sich eine häufigere Sichtkontrolle, ob der schmutzexponierte Teil 5' des Innenraum 5 schon so stark verschmutzt ist, dass der Lamellenfilter 6 keine oder beinahe keine zusätzliche Schmutzbeladung mehr aufnehmen kann. Eine Abdeckung 10, welche durchsichtiges Material, wie transparenten Kunststoff und dergleichen, umfasst bzw. daraus hergestellt ist, erleichtert diese optische Überwachung wesentlich.

Allgemein hat eine durchsichtige Abdeckung den Vorteil, dass auf einfache Weise und auch während des Betriebes des Reinigungsgerätes der Verschmutzungsgrad des Filters 6 festgestellt werden kann.

Die Einsätze, welche beispielsweise über Klemmen 32 zusammengehalten werden und z.B. aus dem Filter 6, den an diesem verrasteten Einsatzblech 18 bzw. Einsatzkübel 19 und der Einsatzmembrane 17 bestehen, gleiten zusammen aus dem Filterraum, wobei verhindert wird, dass Grobschmutz in diesen zurückfällt. Die Verwendung eines Einsatzkübels 19 verhindert zudem, dass Schmutzwasser in direkten Kontakt zur Innenwand des Innenraums 5 treten kann. Dadurch, dass (abgesehen von der Abdeckung 10) keine inneren Bestandteile des Gehäuses 1 mit Schmutzwässer in Berührung kommen, wird die Reinigung des Reinigungsgerätes zusätzlich vereinfacht.

Allfällige Feinschmutzstoffe können, insbesondere wenn lediglich eine Einsatzmembrane 17 und ein Filter 6 (also weder Einsatzblech 18 noch Einsatzkübel 19) verwendet werden, von oben mit Reinigungswasser aus dem Innenraum 5 d.h. dem Filter- und Pumpenraum durch die Ansaug- 3 und Ablassöffnungen 30 ausgeschwemmt werden.

Durch das Einsetzen von einer Einsatzmembrane 17, eventuell zudem von einem Einsatzblech 18 bzw. Einsatzkübel 19 und von einem sauberen oder gereinigten Filter 6 steht das Reinigungsgerät sofort für den nächsten Einsatz bereit, ohne dass es jemals hätte seitlich gekippt oder gar umgedreht werden müssen.

Vorzugsweise ist in einem Reinigungsgerät jeder Achse 15, 15' ein eigener Motor 2, 2' zugeordnet. Es kann aber auch ein gemeinsamer Motor für beide Achsen vorgesehen sein. Das Ausbilden des Gehäuses 1 des Reinigungsgerätes als selbsttragendes Kunststoffchassis hat sich bewährt. Besonders bevorzugt wird allerdings, dass das Kunststoffchassis einstückig ausgebildet ist, weil damit die Produktion und vor allem die Montage erheblich vereinfacht wird.

## Patentansprüche

1. Reinigungsgerät, insbesondere zur Reinigung von Schwimmbecken, mit einem Gehäuse (1) und mit zumindest einer, an der Basis (2) des Gehäuses angeordneten Ansaugöffnung (3), durch welche mittels einer Pumpe (4, 4') eine zu reinigende Flüssigkeit in einen vom Gehäuse (1) zumindest teilweise umschlossenen Innenraum (5), durch einen in diesem Innenraum anordenbaren Filter (6) - zur Abtrennung eines schmutzexponierten Teils (5') von einem sauberen Teil (5'') des Innenraumes - und über eine Auslassöffnung (7) förderbar ist,
**dadurch gekennzeichnet, dass**
- der Filter (6) einer Bodenoberfläche (8) des Innenraums (5) und einer Unterseite (9) einer über dem Innenraum anordenbaren Abdeckung (10) dichtend anliegt und
- die Pumpe (4') über eine Achse (12) mit einem Elektromotor (13) wirkverbunden und zusammen mit diesem vertikal im Innenraum (5) angeordnet ist.

2. Reinigungsgerät nach Anspruch 1, **dadurch gekennzeichnet, dass** der Filter (6) als Lamellenfilter ausgebildet ist.

3. Reinigungsgerät nach Anspruch 1 oder 2, **dadurch gekennzeichnet, dass** der Elektromotor (13) nahe der Bodenoberfläche (8) des Innenraumes (5) angeordnet ist.

4. Reinigungsgerät nach Anspruch 1, 2 oder 3, **dadurch gekennzeichnet, dass** der Elektromotor (13) und die Pumpe (4') koaxial zum und innerhalb des eine zylindrische Form aufweisenden Filters (6) angeordnet sind.

5. Reinigungsgerät nach einem der vorstehenden Ansprüche, **dadurch gekennzeichnet, dass** die Auslassöffnung (7) in im Wesentlichen vertikaler Richtung über der Pumpe (4') angeordnet ist.

6. Reinigungsgerät nach einem der vorhergehenden Ansprüche, **dadurch gekennzeichnet, dass** die Auslassöffnung (7) in der Abdeckung (10) des Innenraums (5) angeordnet ist.

7. Reinigungsgerät nach einem der vorhergehenden Ansprüche, **dadurch gekennzeichnet, dass** zumindest ein Motor (14, 14') zum Antreiben von Laufrädern (15) für die Fortbewegung des Reinigungsgerätes vorgesehen ist.

8. Reinigungsgerät nach Anspruch 7, **dadurch gekennzeichnet, dass** je zwei Laufräder (15) an einer Achse (16, 16') angeordnet sind.

9. Reinigungsgerät nach Anspruch 7, **dadurch gekennzeichnet, dass** jeder Achse (15, 15') ein eigener Motor (2, 2') zugeordnet ist.

10. Reinigungsgerät nach einem der vorhergehenden Ansprüche, **dadurch gekennzeichnet, dass** das Gehäuse (1) als selbsttragendes Kunststoffchassis ausgebildet ist.

11. Reinigungsgerät nach einem der vorhergehenden Ansprüche, **dadurch gekennzeichnet, dass** das Kunststoffchassis einstückig ausgebildet ist.

12. Reinigungsgerät nach einem der vorhergehenden Ansprüche, **dadurch gekennzeichnet, dass** zudem eine Einsatzmembrane (17), welche als Rückschlagventil für die Ansaugöffnung (3) dient, vorgesehen ist.

13. Reinigungsgerät nach einem der vorhergehenden Ansprüche, **dadurch gekennzeichnet, dass** zudem ein den schmutzexponierten Teil (8') der Bodenoberfläche (8) des Innenraums im Wesentlichen abdeckendes Einsatzblech (18) vorgesehen ist.

14. Reinigungsgerät nach einem der Ansprüche 1 bis 12, **dadurch gekennzeichnet, dass** zudem ein den schmutzexponierten Teil (5') des Innenraums (5) im Wesentlichen ausfüllender Einsatzkübel (19) vorgesehen ist.

15. Reinigungsgerät nach einem der vorhergehenden Ansprüche, **dadurch gekennzeichnet, dass** die Abdeckung (10) durchsichtiges Material umfasst.

16. Reinigungsgerät nach einem der vorhergehenden Ansprüche, **dadurch gekennzeichnet, dass** zudem Ablassöffnungen (30) mit Membranklappen (31) im Bodenbereich des sauberen Teils (5'') des Innenraums angeordnet sind.

## Claims

1. Cleaning apparatus, in particular for cleaning swimming pools, comprising a housing (1) and at least one suction aperture (3) arranged at the base (2) of said housing, through which aperture by means of a pump (4, 4') a liquid to be cleaned can be conveyed into an interior chamber (5) which is at least partly enclosed by the housing (1), through a filter (6) which can be arranged in this interior chamber - for separating a part (5') exposed to dirt from a clean part (5'') of the interior chamber - and can be conveyed by way of an outlet aperture (7),
**characterised in that**
• the filter (6) of an upper surface (8) of the bottom of the interior chamber (5) and of an underside (9) of a cover (10) which can be arranged above the interior chamber fits closely so as to provide a seal; and
• the pump (4') is in effective connection by means of an arbor (12) with an electric motor (13), and is vertically arranged in the interior chamber (5) together with said electric motor.

2. The cleaning apparatus according to claim 1, **characterised in that** the filter (6) is a lamellar filter.

3. The cleaning apparatus according to claim 1 or 2, **characterised in that** the electric motor (13) is arranged near the upper surface (8) of the bottom of the interior chamber (5).

4. The cleaning apparatus according to claim 1, 2 or 3, **characterised in that** the electric motor (13) and the pump (4') are arranged coaxially in relation to and within the filter (6), which is of cylindrical shape.

5. The cleaning apparatus according to any one of the preceding claims, **characterised in that** the outlet aperture (7) is arranged essentially in vertical direction above the pump (4').

6. The cleaning apparatus according to any one of the preceding claims, **characterised in that** the outlet aperture (7) is arranged in the cover (10) of the interior chamber (5).

7. The cleaning apparatus according to any one of the preceding claims, **characterised in that** at least one motor (14, 14') is provided for driving running wheels (15) for moving the cleaning apparatus along.

8. The cleaning apparatus according to claim 7, **characterised in that** two running wheels (15) each are arranged on one axle (16, 16').

9. The cleaning apparatus according to claim 7, **characterised in that** each axle (15, 15') is associated with a motor (2, 2') of its own.

10. The cleaning apparatus according to any one of the preceding claims, **characterised in that** the housing (1) is constructed as a self-supporting plastic chassis.

11. The cleaning apparatus according to any one of the preceding claims, **characterised in that** the plastic chassis is built in a single piece.

12. The cleaning apparatus according to any one of the preceding claims, **characterised in that** in addition an insert membrane (17) which serves as a nonreturn valve for the suction aperture (3) is provided.

13. The cleaning apparatus according to any one of the preceding claims, **characterised in that** in addition a metal insert plate (18) is provided which essentially covers that part (8') of the upper surface (8) of the bottom of the interior chamber, which part (8') is exposed to dirt.

14. The cleaning apparatus according to any one of claims 1 to 12, **characterised in that** in addition an insert bucket (19) is provided which essentially covers that part (5') of the interior chamber (5), which part (5') is exposed to dirt.

15. The cleaning apparatus according to any one of the preceding claims, **characterised in that** the cover (10) comprises transparent material.

16. The cleaning apparatus according to any one of the preceding claims, **characterised in that** in addition outlet apertures (30) with membrane flaps (31) are arranged in the bottom region of the clean part (5'') of the interior chamber.

## Revendications

1. Appareil de nettoyage, notamment pour le nettoyage de bassins de natation, comportant un boîtier (1) et au moins un orifice d'aspiration (3) pratiqué à la base (2) du boîtier, à travers lequel, au moyen d'une pompe (4, 4'), un liquide à nettoyer peut être convoyé dans un espace intérieur (5) au moins partiellement circonscrit par le boîtier (1), à travers un filtre (6) pouvant être installé dans cet espace intérieur -afin de séparer une partie exposée aux impuretés (5') d'une partie propre (5'') de l'espace intérieur- et par un orifice de sortie (7),
**caractérisé en ce que**
- le filtre (6) repose hermétiquement sur une surface de fond (8) de l'espace intérieur (5) et un côté inférieur (9) d'un recouvrement (10) pouvant être installé au dessus de l'espace intérieur et
- que la pompe (4') est en liaison fonctionnelle avec un moteur électrique (13) par le biais d'un axe (12) et est disposée avec celui-ci à la verticale dans l'espace intérieur (5).

2. Appareil de nettoyage selon la revendication 1, **caractérisé en ce que** le filtre (6) est réalisé sous forme d'un filtre lamellaire.

3. Appareil de nettoyage selon la revendication 1 ou 2, **caractérisé en ce que** le moteur électrique (13) est disposé près de la surface de fond (8) de l'espace intérieur (5).

4. Appareil de nettoyage selon la revendication 1, 2 ou 3, **caractérisé en ce que** le moteur électrique (13) et la pompe (4') sont disposés coaxialement au et à l'intérieur du filtre (6) présentant une forme cylindrique.

5. Appareil de nettoyage selon l'une quelconque des revendications précédentes, **caractérisé en ce que** l'ouverture de sortie (7) est pratiquée dans un sens sensiblement vertical au dessus de la pompe (4').

6. Appareil de nettoyage selon l'une quelconque des revendications précédentes, **caractérisé en ce que** l'orifice de sortie (7) est disposé dans le recouvrement (10) de l'espace intérieur (5).

7. Appareil de nettoyage selon l'une quelconque des revendications précédentes, **caractérisé en ce qu'**au moins un moteur (14, 14') est prévu pour la propulsion de roues (15) pour la locomotion de l'appareil de nettoyage.

8. Appareil de nettoyage selon la revendication 7, **caractérisé en ce qu'**à chaque fois deux roues (15) sont disposées sur un essieu (16, 16').

9. Appareil de nettoyage selon la revendication 7, **caractérisé en ce qu'**à chaque essieu (15, 15') est associé un moteur propre (2, 2').

10. Appareil de nettoyage selon l'une quelconque des revendications précédentes, **caractérisé en ce que** le boîtier (1) est réalisé sous forme d'un châssis autoporteur en matière plastique.

11. Appareil de nettoyage selon l'une quelconque des revendications précédentes, **caractérisé en ce que** le châssis en matière plastique est réalisé en une pièce.

12. Appareil de nettoyage selon l'une quelconque des revendications précédentes, **caractérisé en ce qu'**il est prévu de plus une membrane rajoutée (17) qui fait office de valve anti-retour pour l'orifice de sortie (3).

13. Appareil de nettoyage selon l'une quelconque des revendications précédentes, **caractérisé en ce qu'**il est prévu de plus une tôle rajoutée (18) recouvrant sensiblement la partie exposée aux impuretés (8') de la surface de fond (8) de l'espace intérieur.

14. Appareil de nettoyage selon l'une quelconque des revendications 1 à 12, **caractérisé en ce qu'**il est prévu de plus un bac rajouté (19) remplissant sensiblement la partie exposée aux impuretés (5') de l'espace intérieur (5).

15. Appareil de nettoyage selon l'une quelconque des revendications précédentes, **caractérisé en ce que** le recouvrement (10) comprend du matériau transparent.

16. Appareil de nettoyage selon l'une quelconque des revendications précédentes, **caractérisé en ce que** sont pratiqués en plus, au niveau du fond de la partie propre (5'') de l'espace intérieur, des orifices d'évacuation (30) à rabats à membranes (31).
